# EUROPÄISCHE PATENTSCHRIFT

(11) **EP 0 102 637 B1**
(45) Veröffentlichungstag und Bekanntmachung des Hinweises auf die Patenterteilung: **28.05.1986**
(21) Anmeldenummer: 83108721.8
(22) Anmeldetag: 05.09.1983
(51) Int. Cl.: E02D 29/02, E02D 17/20, E04C 1/39

(54) **Böschungselement**
Slope element
Elément de pente

(30) Priorität: 08.09.1982 CH 5342/82
(43) Veröffentlichungstag der Anmeldung: 14.03.1984
(73) Patentinhaber: AG Hunziker & Cie., CH-8021 Zürich (CH)
(72) Erfinder:
(74) Vertreter: Patentanwälte Schaad, Balass, Menzl & Partner AG

## Beschreibung

Die vorliegende Erfindung betrifft ein Böschungselement gemäss dem Oberbegriff von Anspruch 1.

Es sind an sich eine Vielzahl verschiedener Elemente mit diesem Grundaufbau bekannt. Gegenüber Elementen mit geschlossenen Bodenflächen haben die Anmeldungsgemässen den Vorteil, dass sie bei relativ niedrigem Eigengewicht zu beliebigen mauerartigen Konfigurationen aufgebaut werden können, wobei die Füllung mit Erdreich vorzugsweise fortlaufend erfolgt.

Aus der DE-A-29 44 550 ist ein Einkammer-Bauelement für den Aufbau von Hangsicherungen mit gleichwertigen vertikalen Seitenwänden bekannt, deren vordere Seitenwand am unteren Ende durch einen keilförmigen First verstärkt ist. Dieses Bauelement erlaubt eine Bepflanzung der zwischen den Bauelementen liegenden Erde, was aber dem optischen Verbetonierungseffekt nicht entgegenzuwirken vermag. Ausserdem ist das Füllen dieser Bauelemente mit Erdreich mit Schwierigkeiten verbunden.

Aufgabe der Erfindung ist es, ein Böschungselement der obengenannten Art mit einer vergrösserten bepflanzbaren Fläche zu schaffen.

Die gestellte Aufgabe wird erfindungsgemäss durch die Merkmale des kennzeichnenden Teils des Anspruches 1 gelöst.

Das an der Vorderseite trichterartig erweiterte Böschungselement ergibt, zusammen mit den Wangen, eine - verglichen mit den bekannten Elementen - vergrösserte bepflanzbare Fläche an der Böschung, da durch die vergrösserte Erdoberfläche im Böschungselement selber Pflanzen untergebracht werden können. Ausserdem ist das Füllen des Böschungselementes mit Erde erleichtert. Die Vergrösserung der Pflanzfläche in der Art eines Trichters oder Troges, erfolgt bei gleichbleibender Grundfläche des Böschungselementes.

Die Böschungselemente können geradlinig oder in Form einer gekrümmten oder geknickten Linie verlegt werden. Im letztgenannten Fall werden vorteilhaft Eckelemente mit einem spitzen Winkel verwendet.

Durch gegeneinander versetzte und Zwischenräume aufweisende Anordnung der Böschungselemente kann deren Zahl stark reduziert und eine feste Verankerung im umgebenden Erdreich erzielt werden. Dabei wechseln Pflanzflächen im Böschungselement mit jenen des Erdreiches ab, die zusammen das einheitliche Bild einer Böschung ergeben.

Vorzugsweise verlaufen die Oberkanten aller Elementwände auf gleicher Höhe, wodurch die Böschungselemente direkt, ohne Verwendung von Auflagekonsolen, auf die darunterliegenden Böschungselemente abgestützt werden können.

Bei einer besonders vorteilhaften Ausführungsform des Erfindungsgegenstandes verläuft die Aussenseite der Vorderwand im unteren Teil senkrecht, während sie im oberen Teil eine sich über die ganze Elementbreite erstreckende wulstartige Verdickung aufweist.

Die obere Fläche der Verdickung geht dabei vorzugsweise jeweils im Bereich der Seitenwände direkt in die Sichtflächen deren als Anschläge wirkenden Wangen über.

Dies verleiht der sichtbaren Vorderwand des Elementes nicht nur ein besonders ansprechendes Aussehen, sondern auch die erforderliche Stabilität bzw. Festigkeit.

Die Erfindung wird nachstehend anhand der Zeichnungen näher erläutert, dabei zeigt :
Figur 1 eine schaubildliche Darstellung eines erfindungsgemässen Böschungselementes ;
Figur 2 einen Schnitt durch das Böschungselement nach Fig. 1 ;
Figur 3 einen Schnitt durch eine mit erfindungsgemässen Böschungselementen aufgebaute Böschung ;
Figuren 4 und 5 geradlinige Anordnungen der erfindungsgemässen Böschungselemente gemäss Fig. 1 ;
Figuren 6 und 7 kreisförmige Anordnungen der erfindungsgemässen Böschungselemente ; und
Figuren 8 und 9 eine Ecke aufweisende Anordnungen der erfindungsgemässen Böschungselemente.

Das in den Figuren 1 und 2 gezeigte Bö- - schungselement weist im wesentlichen eine Vorderwand 1, eine Rückwand 2 und zwei Seitenwände 3 bzw. 4 auf.

An der vorderen Oberkante der Seitenwände 3, 4 sind zudem als Anschläge wirkende Wangen 7 bzw. 8 vorgesehen, welche als Schubnocken für daruberiiegende Elemente beim Aufbau von Böschungen dienen. Diese Anschläge dienen als seitliche Begrenzungen für das eingefüllte Erdreich.

Das Element weist eine obere Oeffnung 5 und eine untere Oeffnung 6 auf.

Wie aus Fig. 2 ersichtlich, ist ein Hauptmerkmal des Elementes darin zu sehen, dass die Vorderwand 1 nach vom oben geneigt verläuft. Damit wird die obere Oeffnung 5 gegenüber der unteren flächenmässig vergrössert, was sich insbesondere günstig beim Auffüllen der Elemente mit Erdreich, bei der Begrünung, Bewässerung usw. auswirkt.

Aus ästhetischen und konstruktiven Gründen weist die Vorderwand am oberen Ende eine im Querschnitt trapezförmige Verdickung 9 auf. Dadurch kann trotz nach aussen geneigter Innenseite der Vorderwand 1 letztere auf der Aussenseⁱte im unteren Teil 10 vertikal verlaufen, ohne dass Stabilitätsprobleme entstehen.

Die Anschläge 7, 8 wirken beim Aufeinanderschichten der Elemente als Führungen (siehe z. B. Figur 3, welche einen Vertikalschnitt durch eine Böschung aus erfindungsgemässen Elementen zeigt).

Die geradlinige Anordnung in den Fig. 4 und 5 zeigt, dass die einzelnen Böschungselemente 11 gegeneinander unterschiedlich versetzt sein können, was zu nach innen (Fig. 4) und nach aussen (Fig. 5) geneigten seitlichen Abschlüssen 12 führen kann. Wenn der Abschluss in einen Zwischenraum 13 ausserhalb der Böschungselemente 11 fällt, wird der Abschluss 12 von einer Abschlussplatte 14 gebildet, die im wesentlichen einer Seitenwand 3 des Böschungselementes 11 mit Wange 7 entspricht. Die Abschlussplatte ist auf der dem erdgefüllten Raum 11 zugewandten Seite derart ausgebildet, dass sich eine formschlüssige Verbindung zwischen Erde und Abschlussplatte 14 ergibt.

Die kreisförmigen Anordnungen mit bepflanzbarer Vergrösserung der oberen Oeffnung 5 des Böschungselementes 11 an der Innenseite (Fig. 6) und an der Aussenseite (Fig. 7) des Kreises zeigen die vielfältigen Anordnungsmöglichkeiten des erfindungsgemässen Böschungselementes 11.

In den Anordnungen in den Fig: 8 und 9 wird gezeigt, dass durch die Verwendung eines Eckelementes 15, 16 mit einem spitzen Winkel a die erfindungsgemässen Böschungselemente 11 problemlos auch entlang geknickter Linien verlegt werden können. Solche Eckelemente 15, 16 können vier oder mehreckig sein, wobei, je nachdem weiche Seite der Knickstelle zu bepflanzen ist, die Vorder- oder Rückwand 1, 2 des Eckelementes 15, 16 kürzer ausgebildet ist.

Das Böschungselement kann ausser der dargestellten viereckigen und fünfeckigen auch andere regelmässige oder unregelmässige mehreckige Formen aufweisen, wobei einzelne oder mehrere seiner Wände aus angewinkelten Wandabschnitten bestehen können.

Als bevorzugte Baustoffe zur Herstellung der Elemente sind Beton, Leichtbeton oder Leca@-Beton zu nennen.

Böschungen aus erfindungsgemässen Elementen erlauben eine optimale Bepflanzbarkeit, da jedes Element einerseits nach unten offen ist und sich das Wurzelwerk ungehindert entwickeln kann, andererseits durch die besonders günstig angeordnete obere Oeffnung, ein Füllen mit Erdreich auf einfachste Weise. Es entsteht ein optimaler Verbund mit dem Muttererdreich.

Weiter ist die optimale Befeuchtung des Erdreiches durch die Böschungsneigung auch auf natürliche Art gewährleistet.

Die aus den erfindungsgemässen Böschungselementen aufgebauten Anordnungen weisen, infolge des - verglichen mit den Pflanzflächen __ kleinen Anteils an Betonflächen eine ausgezeichnete schalldämmende Wirkung auf.

## Patentansprüche

1. Böschungselement aus einem aus einer Vorder- und einer Rückwand (1, 2) sowie Seitenwänden (3, 4) gebildeten, oben und unten offenen Rahmen, dadurch gekennzeichnet, dass die Vorderwand (1) wenigstens auf der Eiementinnenseite von unten nach oben nach aussen geneigt verläuft, so dass das Element an seiner Vorderseite auf die obere Oeffnung (5) zu trichterartig erweitert ist und dass auf der Oberseite der Seitenwände (3, 4) zwei einzelne, als Anschläge wirkende, Wangen (7, 8) vorgesehen sind, welche zudem im Bereich der vergrösserten oberen Elementöffnung als seitliche Begrenzungen für das einzufüllende Erdreich ausgebildet sind.

2. Böschungselement nach Anspruch 1, dadurch gekennzeichnet, dass der Rahmen viereckig ausgebildet ist.

3. Böschungselement nach Anspruch 1 oder 2, dadurch gekennzeichnet, dass die Oberkante der geneigt verlaufenden Vorderwand auf der selben Höhe verläuft wie die der übrigen Elementwände.

4. Böschungselement nach einem der vorangehenden Ansprüche, dadurch gekennzeichnet, dass die Aussenseite der Vorderwand (1) im unteren Teil (10) senkrecht verläuft und im oberen Teil eine sich über die ganze Elementbreite erstreckende wulstartige Verdickung (9) aufweist.

5. Böschungselement nach Anspruch 4, dadurch gekennzeichnet, dass die Verdickung (9) im Querschnitt trapezförmig ist.

6. Böschungselement nach Anspruch 5, dadurch gekennzeichnet, dass die obere Fläche der Verdickung (9) jeweils im Bereich der Seitenwände (3, 4) direkt in die vorderen Sichtflächen der Wangen (7, 8) übergeht.

7. Böschungselement nach einem der vorangehenden Ansprüche, dadurch gekennzeichnet, dass es aus Beton, Leichtbeton oder Blähton enthaltenden Beton besteht.

8. Aus Böschungseiementen nach einem der Ansprüche 1 bis 7 aufgebaute Böschungsmauer oder -bewehrung, dadurch gekennzeichnet, dass die einzelnen Böschungselemente (11) schachbrettmusterartig verlegt angeordnet sind, derart, dass zwischen einzelnen Elementen auf derselben Einbauhöhe Zwischenräume (13) belassen sind.

9. Böschungsmauer oder -bewehrung nach Anspruch 8, dadurch gekennzeichnet, dass die Böschungselemente (11) in Form einer gebogenen Linie verlegt sind.

10. Böschungsmauer oder -bewehrung nach Anspruch 8 oder 9, dadurch gekennzeichnet, dass die Böschungselemente in Form einer geknickten Linie verlegt sind und an der Knickstelle ein, einen spitzen Winkel aufweisendes, Böschungselement (15, 16) angeordnet ist.

## Claims

1. An embankment element made from a frame open downwards and upwards, formed by a front wall and a rear wall (1, 2), as well as side walls (3, 4), characterised in that the front wall (1) does, at least on the inner side of the element slope outwards from the bottom towards the top so that the element flares at its front wall towards the upper opening (5) in the manner of a funnel and that on the top of the side walls (3, 4), provision is made for two individual cheeks (7, 8) acting as stops which are, moreover formed in the zone of the enlarged upper opening of the element as lateral boundaries for the ground to be filled in.

2. An embankment element according to Claim 1, characterised in that the frame has a quadrilateral form.

3. An embankment element according to Claim 1-or 2, characterised in that the upper edge of the sloping front wall extends on the same level as that of the remaining element walls.

4. An embankment element according to one of the preceding Claims, characterised in that the outer side of the front wall (1) takes a vertical course in the bottom portion (10) and has, in its upper portion, a bulge type thickening (9) extending over the whole width of the element.

5. An embankment element according to Claim 4, characterised in that the thickening (9) has a trapezoidal form in its cross section.

6. An embankment element according to Claim 5, characterised in that the upper surface of the thickening (9) is, in the zone of the side walls (3, 4), respectively merging directly into the front faces of the cheeks (7, 8).

7. An embankment element according to one of the preceding Claims, characterised in that it consists of concrete, light weight concrete or concrete containing expanded clay.

8. A retaining wall or slope stabilisation built up of embankment elements according to one of Claims 1 to 7, characterised in that the individual embankment elements (11) are disposed in a chess board type pattern in such a way that gaps (13) are left. between individual elements on the same construction level.

9. A retaining wall or slope stabilisation according to Claim 8, characterised in that the embankment elements (11) are disposed in the form of a curved line.

10. A retaining wall or slope stabilisation according to Claim 8 or 9, characterised in that the embankment elements are disposed in the form of a broken line and that at the broken point, there is arranged an embankment element (15, 16) having an acute angle.

## Revendications

1. Elément de talus constitué par un cadre ouvert en haut et en bas formé d'une paroi antérieure (1), d'une paroi postérieure (2) et de parois latérales (3) et (4), caractérisé en ce que la paroi antérieure (1), au moins du côté intérieur de l'élément, est inclinée vers l'extérieur, du bas vers le haut, de telle façon que l'élément soit élargie vers l'ouverture supérieure (5) en forme d'entonnoir du côté antérieur, et que les parois latérales (3) et (4) à leur partie supérieure comportent chacune une joue (7), (8) formant butée, ces joues formant en outre une limite latérale à la partie supérieure de l'ouverture agrandie de l'élément pour retenir la terre dont celui-ci doit être rempli.

2. Elément de talus selon la revendication 1, caractérisé en ce que le cadre est quadrangulaire.

3. Elément de talus selon la revendication 1 ou 2, caractérisé en ce que le bord supérieur de la paroi antérieure inclinée est à la même hauteur que le bord des autres parois de l'élément.

4. Elément de talus selon l'une des revendications précédentes, caractérisé en ce que le côté extérieur de la paroi antérieure (1) est vertical dans la partie inférieure (10) de ce côté et comporte dans la partie supérieure un épaississement (9) en forme de renflement qui s'étend sur toute la largeur de l'élément.

5. Elément de talus selon la revendication 4, caractérisé en ce que la section droite de l'épaississement (9) est trapézoïdale.

6. Elément de talus selon la revendication 5, caractérisé en ce que la face supérieure de l'épaississement (9) se raccorde directement aux surfaces visibles antérieures des joues (7) et (8) au niveau des parois latérales (3) et (4).

7. Elément de talus selon t'une des revendica- . lions précédentes, caractérisé en ce qu'il est constitué de béton, de béton léger ou de béton contenant de l'argile boursouflée.

8. Mur ou écran en talus construit avec des éléments de talus selon l'une des revendications précédentes, caractérisé en ce que les éléments de talus (11) sont disposés en quinconce de telle façon que des espaces intermédiaires (13) soient laissés entre les éléments voisins à la même hauteur de construction. -

9. Mur ou écran en talus selon la revendication 8, caractérisé en ce que les éléments de talus (11) sont disposés suivant une ligne courbe.

10. Mur ou écran en talus selon la revendication 8 ou 9, caractérisé en ce que les éléments de talus sont disposés suivant une ligne brisée et qu'au point anguleux de celle-ci, un élément de talus (15), (16) comportant un angle aigu est disposé.
